# EUROPÄISCHE PATENTSCHRIFT

(11) **EP 0 009 162 B1**
(45) Veröffentlichungstag und Bekanntmachung des Hinweises auf die Patenterteilung: **28.07.1982**
(21) Anmeldenummer: 79103259.2
(22) Anmeldetag: 04.09.1979
(51) Int. Cl.: B65H 54/76, D01D 7/00

(54) **Vorrichtung zum Ablegen von fadenförmigem Endlosmaterial**
Lay-off device for endless thread-shaped material
Dispositif pour déposer des matières présentant la forme de fils sans fin

(30) Priorität: 15.09.1978 DE 2840123
(43) Veröffentlichungstag der Anmeldung: 02.04.1980
(73) Patentinhaber: HOECHST AKTIENGESELLSCHAFT, 65926 Frankfurt am Main (DE)
(72) Erfinder: Rüber, Klaus, D-8903 Bobingen (DE)

## Beschreibung

Die Erfindung betrifft eine Vorrichtung zum Ablegen von fadenförmigem Endlosmaterial mit einem Paar von gegenläufig zueinander gedrehten Walzen, an deren einander gegenüberliegenden Umfangsflächen in Walzendrehachsrichtung verlaufende, aus Stäben gebildete Zähne angeordnet sind, wobei die Zähne der einen Walze ohne gegenseitige Berührung zwischen die Zähne der gegenüberliegenden Walze passen und eine Eingriffszone bilden, deren seitlich zueinander parallel und senkrecht zu den parallelen Drehachsen der Walzen verlaufende Begrenzungsebenen von den Rändern des zwischen den Walzen in annähernd waagrechten Schleifen verlaufenden Endlosmaterials gebildet werden, und wobei die Zähne nur ausserhalb und seitlich der seitlichen Begrenzungsebenen der Eingriffszone gehalten sind, und wobei das Endlosmaterial in dem Paar von Walzen auf einer senkrechten Bahn geführt wird.

Derartige Vorrichtungen werden beispielsweise bei der Herstellung synthetischer Stapelfasern benutzt, wenn die von einer grösseren Zahl von Schmelzspinndüsen abgezogenen Fadenscharen zu einem Spinnkabel zusammengefasst werden und dann in grossen Spinnkannen abgelegt werden.

Es wurde eine Reihe von mechanischen und pneumatischen Verfahren zum Ablegen des kontinuierlich angelieferten Spinnkabels beschrieben; es hat sich aber gezeigt, dass diese Verfahren nicht für die hohen Spinnabzugsgeschwindigkeiten geeignet sind, wie sie im Laufe der technologischen Entwicklung üblich geworden sind. Der hohe Impuls des Spinnkabels muss bei diesen Verfahren beim Auftreffen auf die bereits abgelegte Masse augenblicklich vernichtet werden, dadurch öffnet sich das Spinnkabel, spleisst auf und führt zu Wirrlagen und Verschlingungen der Filamente. Diese Art der Ablage führt beim Widerausziehen aus der Spinnkanne zu Auslaufschwierigkeiten und zu Filamentschäden und zu ungleichen Verstreckungen, die sich in abweichenden textiltechnologischen Daten, wie z. B. Anfärbeunterschieden zeigen. Im ungünstigsten Fall kann das Spinnkabei beim Aufprall in die Spinnkanne sogar so stark geschädigt werden, dass es nicht weiterverarbeitet werden kann.

Eine Ablagevorrichtung für Spinnkabel muss deshalb die Geschwindigkeit des angelieferten Spinnkabels vor der Ablage in die Spinnkanne reduzieren. Diese Geschwindigkeitsreduzierung kann z. B. durch eine sinusförmige Verformung mit Hilfe eines Profilwalzenpaares erfolgen.

Eine derartige Vorrichtung wird z.B. in der DE-A-2 609 615 als Stand der Technik diskutiert. Die Profilräder dieser Ablageorgane weisen dabei meist die für Zahnräder weit verbreitete Evolentenverzahnung auf; da diese unempfindlich gegen die für diesen Einsatzzweck notwendige Veränderung des Wellenabstandes der beiden Profilräder ist. Aus der Zahnradkräuselung sind ferner dreieckige Zähne bekannt, wie sie z.B. in der DE-A-1 435 541 dargestellt sind.

Diese Ablage über Zahnradpaare findet nach allgemeiner Ansicht ihrer Grenze bei maximal 2000 m/min Liefergeschwindigkeit des Spinnkabels, da sich sonst das Spinnkabel oder zumindest einzelne Filamente des Spinnkabels um die Profilräder wickeln. Diese Erscheinung wird auf den das Profilrad begleitenden Luftstrom zurückgeführt.

Als Profilräder werden in der DE-C-1 109 128 Paare von Förderhaspeln aus beidseitig gelagerten Stäben verwendet, die keine grössere Geschwindigkeitsreduzierung erlauben als Zahnradpaare. Ein Schlitten 4 changiert das abzulegende Kabel; die Changierbewegung des Schlittens wird über eine Zahnstange gleichzeitig als Antrieb für die Förderhaspeln dienlich gemacht, welche das Kabel fördern.

Nach der DE-A-2 420 333 wird einem Zahnradwalzenpaar ein Stauchrohr nachgeschaltet, in welchem das Fadenmaterial sich wie eine Endlosspirale an dessen Innenwand anlegt. In diesem Stauchrohr wird die Geschwindigkeit des Kabels vermindert, bevor es in eine Kanne abgelegt wird. Hierbei prallt das Kabel mit nur wenig verminderter Geschwindigkeit auf die Oberfläche des Stauchrohres.

Die DE-A-2 261 366 beschreibt eine mehrstufige Reduzierung der Kabelgeschwindigkeit, beispielsweise zwischen zwei bewegten Förderbändern, die keilförmig zusammenlaufen, oder zwischen Profilradpaaren. Die wiederholte Stauchung der Kabel in jeder einzelnen Stufe bringt jedoch eine erhöhte Gefahr mit sich, dass die Einzelfilamente der Kabel in Unordnung geraten.

Die US-A-1 728 682 beschreibt eine Vorrichtung zum Öffnen oder Brechen von Fadenmaterial, die aus einem Stiftradpaar mit einseitig gelagerten Stiften besteht, zwischen welchen das Fadenmaterial waagrecht hindurchgeführt wird. Zufuhr-und Abzugsgeschwindigkeit des Kabels sind gleich, an ein Verzögern des Kabels ist nicht gedacht.

Es ist Ziel der vorliegenden Erfindung, Ablagevorrichtungen mit Walzenpaaren zur Verfügung zu stellen, die auch noch für grössere Liefergeschwindigkeiten des Spinnkabels geeignet sind.

Dieses Ziel wurde erfindungsgemäss dadurch erreicht, dass bei einer Vorrichtung nach dem Oberbegriff des Anspruchs 1 die Zähne jeweils nur an ihrem einen Ende gehalten sind, dass die Zähne einer Walze jeweils an ihren gleichen Enden befestigt sind, und dass die Befestigungsenden der Zähne der einen Walze gegenüber den Befestigungsenden der Zähne der gegenüberliegenden Walze auf verschiedenen Seiten der Eingriffszone angeordnet sind. Bevorzugt sind dabei die Zähne über radartige Halterungen mit den Walzen verbunden.

Besonders bevorzugt sind die Zähne parallel zu den Achsen der Walzen angeordnet.

Vorzugsweise weisen die Zähne kreisförmige Querschnitte auf. Bevorzugt sind die Zähne Vollkörper, nach einer anderen bevorzugten Ausführungsform Hohlkörper. Nach zwei weiteren Vorzugsformen der erfindungsgemässen Vorrichtung sind die Zähne starr befestigt oder drehbar gelagert.

Die Breite der Zähne beträgt vorteilhaft weniger als die Hälfte, insbesondere weniger als ein Viertel der Zahnteilung.

Ganz besonders bevorzugt ist eine Ablagevorrichtung, bei der der Eingriff grösser ist als der Quotient aus Zahnteilung und Ludolphscher Zahl π.

Üblicherweise sind die beiden Walzen gleich gross und von gleicher Konstruktion, sie können aber ebenfalls verschieden gross sein. Wichtig ist nur, dass beide in der Eingriffzone glatt ineinanderpassen, d. h. dass die Zähne gleichmässig und ohne gegenseitige Berührung zwischen die Zähne der anderen Walze passen und Platz für das abzulegende Endlosmaterial lassen. Die Drehachsen der beiden Walzen liegen gewöhnlich parallel.

Abzulegendes Endlosmaterial kann jedes kontinuierliche fadenförmige Gebilde sein, wie z.B. Filamente, Bänder, Folienbänder oder Nudeln.

Die Eingriffszone eines Paares von Walzen für das Endlosmaterial ist in Ebenen senkrecht zu den Achsen der Ablenkkörper durch die beiden Umkreise der Walzen begrenzt, in der Ebene parallel zu den Achsen der Walzen durch die Breite des Endlosgutes. Die Ränder des Endlosmaterials beschreiben dabei zwei zueinander parallele Begrenzungsebenen der Eingriffszone, die gewöhnlich senkrecht zu den Drehachsen der Naben der Ablenkkörper liegen.

Wie in Fig. 2 ersichtlich ergibt sich somit für jeden der beiden Ablenkkörper ein ringförmiger Arbeitsbereich, der begrenzt wird von:
1. dem Umkreis der Walze und
2. von einem dazu konzentrischen Kreis, dessen Radius der Differenz von Umkreisradius und Eingriff entspricht.

Die Zahnbreite ist hier die Erstreckung des Zahnes in Umfangsrichtung der Walze, die Zahnteilung das entsprechende Bogenstück zwischen identischen Punkten zweier benachbarter Zähne, d. h. der Quotient aus Walzenumfang und Zähnezahl. Beide Grössen sind im allgemeinen durchmesserabhängig.

Unter radartigen Halterungen werden z. B. Scheiben verstanden, deren Drehachse mit der Drehachse der Walzen identisch ist, und an deren Umfang die Zähne befestigt sind. Zur Gewichtsverminderung ist diese radartige Halterung oft nur als Speichenrad ausgebildet, wobei jedem Zahn eine Speiche zugeordnet ist.

Der Eingriff ist die Längendifferenz zwischen Walzendurchmesser und dem Abstand der beiden Walzenachsen voneinander im Falle zweier gleichgrosser Walzen.

Der relative Eingriff ist der Quotient aus Eingriff e und Walzendurchmesser D.

Die Zähne stehen im wesentlichen parallel zu den Achsen der zugehörigen Walzen; dabei soll aber «parallel» auch noch eine Neigung von bis zu etwa 15° zur Achse hin oder von der Achse weg mit einschliessen.

Die Achsen der Walzen müssen einen solchen Abstand voneinander haben, dass die Peripherien der Walzen noch eine Eingriffzone bilden. Dieser Abstand muss deshalb grösser sein als der einfache Radius der Walzen. Wenn beide Walzen den gleichen Radius haben, bedeutet dies, dass die Zähne der anderen Walze nicht bis zur Drehachse der einen Walze herangeführt werden. Dieser Abstand muss aber kleiner sein als der doppelte Radius der Walzen, weil es andernfalls nicht mehr zur Ausbildung einer Eingriffszone kommt, da sich die Umkreise der Walzen nicht mehr überlappen würden.

Anhand der Figuren soll die Erfindung weiter erläutert werden.
Fig. 1 zeigt eine perspektivische Ansicht einer Ausführung der erfindungsgemässen Vorrichtung.
Fig. 2 zeigt eine Ansicht auf die erfindungsgemässe Vorrichtung senkrecht zu den Achsen der Walzen.
Fig. 3 zeigt das Verhältnis der Abgabegeschwindigkeit V_{A} eines Spinnkabels in eine Spinnkanne zur Zuliefergeschwindigkeit V_{E} als Funktion des relativen Eingriffes und der Zähnezahl n.

In Fig. 4 ist dargestellt, wie mit zunehmendem relativem Eingriff und mit zunehmender Zähnezahl n die Umschlingung des Endlosmaterials um die Zähne stark ansteigt.

In den Figuren bedeuten: 1 Spinnkabel, 2 Nabe der Walze, 3 Speichen, 4 Zähne, 5 und 6 Ränder des Spinnkabels 1, 7 Schleifen des Spinnkabels.

Fig. 1 und 2 zeigen wie die Zähne 4, die über Speichen 3 an den Naben 2 befestigt sind und sich mit diesen drehen, das Spinnkabel 1 aus seiner ursprünglich senkrechten Bahn in annähernd waagrecht verlaufende Schleifen 7 verlegen. Die Ränder 5 und 6 des Spinnkabels beschreiben dabei zwei zueinander parallel gedachte Begrenzungsebenen. Es ist deutlich sichtbar, dass die Halterungen 3 der Zähne der linken Walze hinter der durch den Rand 5 festgelegten Begrenzungsebene angeordnet sind und dass nur die Zähne 4 in die Eingriffzone ragen.

Entsprechend befinden sich die Halterungen 3 der rechten Walze vollständig vor der von Rand 6 aufgespannten Begrenzungsebene.

In Fig. 2 ist deutlich zu sehen, wie das Spinnkabel 1 von den Zähnen 4 hin und her geführt wird, und so in der Eingriffzone seine Vertikalgeschwindigkeit wesentlich verringert wird. Bei Punkt A läuft das Kabel in die Eingriffszone ein, bei B verlässt es sie wieder. Ferner zeigt Fig. 2 die beiden ringförmigen Arbeitsbereiche, die je vom Umkreis U und von einem dazu konzentrischen Kreis K gebildet werden, dessen Radius der Differenz aus Umkreisradius und Eingriff e entspricht.

Aus Fig. 3 ist ersichtlich, dass der Quotient aus Abgbegeschwindigkeit V_{A} und Zuliefergeschwin. digkeit V_{E} mit zunehmendem relativem Eingriff stark absinkt, d.h. die Geschwindigkeitsreduzierung durch die erfindungsgemässe Vorrichtung steigt stark an. Auch eine zunehmende Zähnezahl n bewirkt eine starke Geschwindigkeitsreduzierung.

Die erfindungsgemässen Walzen gestatten Eingriffe e von bis zur Grösse des Umkreisradius der Walzen. Eingriff und Zähnezahl können nicht beliebig hoch gewählt werden, da - wie in Fig. 4 dargestellt - mit zunehmendem Eingriff und mit zunehmender Zähnezahl die Umschlingung des Garnes um die Zähne stark ansteigt. Nach der Eytelweinschen Formel zur Seilreibung steigt aber die Reibungskraft auf das Spinnkabel exponentiell mit dem Umschlingungswinkel an, so dass die Gefahr einer Verstreckung besteht, wie sie für Garne, z. B. in der US-A-3 256 134 für Paare von Stiftenscheiben beschrieben wird.

Bei der erfindungsgemässen Vorrichtung wird deshalb die Summe der Umschlingungswinkel zwischen Spinnkabel und Zähnen unter 6π-8π für hochorientierte, d.h. schnellgesponnene Spinnkabel gewählt

Der maximal mögliche Umschlingungswinkel steigt mit zunehmender Vororientierung, d.h. mit zunehmender Spinnabzugsgeschwindigkeit.

Um die Reibung des Spinnkabels auf den Zähnen gering zu halten, werden Zähne mit Oberflächen mit geringen Reibungskoeffizienten gewählt, wie z.B. mattierte Chrom oder Sinterkeramikflächen. Die Reibung kann auch durch die Wahl der Präparationsmittel und des Wassergehalts des SpInnkabels gering gehalten werden. Extrem niedere Reibungswerte ergeben sich bei drehbar gelagerten Zähnen mit kreisförmigem Querschnitt.

Der Durchmesser der Walzen wird gross gewählt um durch geringe Drehzahlen eine wenig aufwendige Vorrichtung benutzen zu können. Zur Ablösung des Spinnkabels von den Zähnen tragen aber auch die Fliehkräfte bei, so dass bei höheren Eingriffen wieder geringere Walzendurchmesser geeigneter sind.

Zähnezahl und Walzendurchmesser sowie die spezielle Gestaltung der Zähne werden im Rahmen der vorliegenden Erfindung dem jeweiligen Problem angepasst, wobei die Art des Spinngutes, die aufgebrachte Präparation, der Einzel- und Gesamttiter des Spinnkabels und natürlich die Spinnabzugsgeschwindigkeit berücksichtigt werden.

Das Beispiel zeigt eine erfindungsgemässe Vorrichtung in verschiedenen Wirkungsweisen.

### Beispiel

Die Walzen nach Fig. 1 bei 520 mm Durchmesser, 30 Zähne bewirken eine Geschwindigkeitsreduktion pi169 des austretenden Spinnbandes bei einem Eingriff von
e = 60 mm von pi169 = 58%
e = 80 mm von pi169 = 68%
e = 100 mm von pi169 = 74%

Bei einem Zahndurchmesser von 15 mm, matt verchromt, einer Spinnbandstärke von 90 000 dtex und 2800 m/min Spinnabzug, d.h. Zuliefergeschwindigkeit V_{E} und einem Feuchtigkeitsgehalt von 15-20% ergaben maximale Fadenspannungen f bei
Eingriff e = 80 mm und Umschlingungswinkel von 4π von f = 70 mp/dtex
Eingriff e = 100 mm und Umschlingungswinkel von 4,3π von f = 103 mp/dtex
Eingriff e = 120 mm und Umschlingungswinkel von 5,8 n von f = 115 mp/dtex
Höhere Eingriffe liessen die Fadenspannung sehr schnell über die zulässige Verstreckgrenze von 300 mp/dtex ansteigen.
Auch treten an den Zähnen unzulässig hohe Kräfte auf, so dass die Grenze der Geschwindigkeitsreduktion bei ca. 80% erreicht wird.

## Patentansprüche

1. Vorrichtung zum Ablegen von fadenförmigem Endlosmaterial mit einem Paar von gegenläufig zueinander gedrehten Walzen, an deren einander gegenüberliegenden Umfangsflächen in Walzendrehachsrichtung verlaufende, aus Stäben gebildete Zähne (4) angeordnet sind, wobei die Zähne (4) der einen Walze ohne gegenseitige Berührung zwischen die Zähne der gegenüberliegenden Walze passen und eine Eingriffszone bilden, deren seitlich zueinander parallel und senkrecht zu den parallelen Drehachsen der Walzen verlaufende Begrenzungsebenen von den Rändern (5, 6) des zwischen den Walzen in annähernd waagrechten Schleifen (7) verlaufenden Endlosmaterials gebildet werden, und wobei die Zähne (4) nur ausserhalb und seitlich der seitlichen Begrenzungsebenen der Eingriffszone gehalten sind, und wobei das Endlosmaterial in dem Paar von Walzen auf einer senkrechten Bahn geführt wird, dadurch gekennzeichnet, dass die Zähne (4) jeweils nur an ihrem einen Ende gehalten sind, dass die Zähne (4) einer Walze jeweils an ihrem gleichen Ende befestigt sind, und dass die Befestigungsenden der Zähne (4) der einen Walze gegenüber den Befestigungsenden der Zähne (4) der gegenüberliegenden Walze auf verschiedenen Seiten der Eingriffszone angeordnet sind.

2. Vorrichtung nach Anspruch 1, dadurch gekennzeichnet, dass die Zähne (4) über radartige Halterungen mit den Walzen verbunden sind.

3. Vorrichtung nach Ansprüchen 1 und 2, dadurch gekennzeichnet, dass die Zähne (4) parallel zu den Achsen der Walzen angeordnet sind.

4. Vorrichtung nach Anspruch 1, dadurch gekennzeichnet, dass die Zähne (4) kreisförmig Querschnitte aufweisen.

5. Vorrichtung nach Anspruch 1 bis 4, dadurch gekennzeichnet, dass die Zähne (4) Vollkörper sind.

6. Vorrichtung nach Ansprüchen 1 bis 4, dadurch gekennzeichnet, dass die Zähne (4) Hohlkörper sind.

7. Vorrichtung nach Ansprüchen 1 bis 6, dadurch gekennzeichnet, dass die Zähne (4) starr befestigt sind.

8. Vorrichtung nach Ansprüchen 1 bis 6, dadurch gekennzeichnet, dass die Zähne (4) drehbar gelagert sind.

9. Vorrichtung nach Ansprüchen 1 bis 8, dadurch gekennzeichnet, dass die Breite der Zähne (4) weniger als die Hälfte der Zahnteilung beträgt.

10. Vorrichtung nach Ansprüchen 1 bis 9, dadurch gekennzeichnet, dass die Breite der Zähne (4) weniger als ein Viertel der Zahnteilung beträgt.

11. Vorrichtung nach Ansprüchen 1 bis 10, dadurch gekennzeichnet, dass der Eingriff grösser ist als der Quotient aus Zahnteilung und Ludolphscher Zahl π.

## Claims

1. Device for laying down filamentary continuous material with the aid of a pair of rolls being rotated in opposite direction, on the surface of which rolls teeth (4) formed of rods and extending in the direction of rotation of the roll axes are arranged, said teeth (4) of the one roll fitting without contact between the teeth of the opposite roll and forming an engagement zone the lateral boundary planes of which engagement zone are parallel to each other and perpendicular to the axes of rotation of the rolls and are formed by the edges (5, 6) of the approximately horizontal slopes (7) of the continuous material running between the rolls, and which teeth (4) are held only outside and laterally of the lateral boundary planes of the engagement zone, and in which device the continuous material is guided on a vertical path, characterized in that the teeth (4) are held only at one of their ends, that all of the teeth (4) of a roll are held at their same end, and that the held ends of the teeth (4) of one roll are located on different sides of the engagement zone compared to the teeth (4) of the other roll.

2. Device according to claim 1, characterized in that the teeth (4) are connected to the rolls by wheellike holders.

3. Device according to claims 1 and 2, characterized in that the teeth (4) are arranged parallel to the axes of the rolls.

4. Device according to claim 1, characterized in that the teeth (4) have circular cross sections.

5. Device according to claims 1-4, characterized in that the teeth (4) are solid bodies.

6. Device according to claims 1-4, characterized in that the teeth (4) are hollow bodies.

7. Device according to claims 1-6, characterized in that the teeth (4) are rigidly fixed.

8. Device according to claims 1-6, characterized in that the teeth (4) are rotatably mounted.

9. Device according to claims 1-8, characterized in that the width of the teeth (4) is less than half the pitch of the teeth.

10. Device according to claims 1-9, characterized in that the width of the teeth (4) is less than one quarter of the pitch of the teeth.

11. Device according to claims 1-10, characterized in that the engagement is greater than the quotient of the pitch of the teeth and Ludolph's number π.

## Revendications

1. Dispositif pour la distribution de produits sans fin en forme de fils, du genre comprenant un couple de cylindres qui sont entraînés en rotation en sens inverse l'un de l'autre et sur les surfaces périphériques opposées desquels sont montées des dents (4) constituées par des tiges et s'étendant dans la direction des axes des cylindres, les dents (4) de l'un des cylindres pénétrant sans contact mutuel entre les dents du cylindre opposé pour réaliser une zone d'interpénétration dont les plans limites latéraux, parallèles entre eux et perpendiculaires aux axes de rotation parallèles entre eux des cylindres, sont constitués par les bords (5, 6) du produit sans fin qui s'étend entre les cylindres en lacets (7) sensiblement horizontaux, lesdites dents (4) n'étant fixées latéralement qu'à l'extérieur des plans limites latéraux de la zone d'interpénétration, et le produit sans fin passant dans le couple de cylindres en suivant un trajet vertical, dispositif caractérisé en ce que toutes les dents (4) ne sont fixées qu'à l'une de leurs extrémités, en ce que toutes les dents (4) d'un même cylindre sont fixées par leur même extrémité, et en ce que les extrémités par lesquelles sont fixées les dents (4) de l'un des cylindres sont situées de l'autre côté de la zone d'interpénétration par rapport aux extrémités par lesquelles sont fixées les dents (4) de l'autre cylindre.

2. Dispositif selon la revendication 1, caractérisé en ce que les dents (4) sont reliées aux cylindres par l'intermédiaire de supports en forme de roues à rayons.

3. Dispositif selon l'une quelconque des revendications 1 et 2, caractérisé en ce que les dents (4) sont montées parallèlement aux axes des cylindres.

4. Dispositif selon la revendication 1, caractérisé en ce que les dents (4) présentent une section circulaire.

5. Dispositif selon l'une quelconque des revendications 1 à 4, caractérisé en ce que les dents (4) sont des corps pleins.

6. Dispositif selon l'une quelconque des revendications 1 à 4, caractérisé en ce que les dents (4) sont des corps creux.

7. Dispositif selon l'une quelconque des revendications 1 à 6, caractérisé en ce que les dents (4) sont montées rigidement.

8. Dispositif selon l'une quelconque des revendications 1 à 6, caractérisé en ce que les dents (4) sont montées mobiles en rotation.

9. Dispositif selon l'une quelconque des revendications 1 à 8, caractérisé en ce que la largeur des dents (4) est inférieure à la moitié du pas des dents.

10. Dispositif selon l'une quelconque des revendications 1 à 9, caractérisé en ce que la largeur des dents (4) est inférieure au quart du bas des dents.

11. Dispositif selon l'une quelconque des revendications 1 à 10, caractérisé en ce que la profondeur d'engrènement est supérieure au quotient du pas des dents par le nombre π dit de Ludolph.
